# EUROPÄISCHE PATENTSCHRIFT

(11) **EP 3 133 227 B1**
(45) Veröffentlichungstag und Bekanntmachung des Hinweises auf die Patenterteilung: **25.07.2018**
(21) Anmeldenummer: 16185379.1
(22) Anmeldetag: 28.05.2014
(51) Int. Cl.: E04H 1/12, E04B 1/346, E04H 3/02, F24F 7/00

(54) **WINDSTILLOASE**
STILL-AIR OASIS
OASIS A L'AIR IMMOBILE

(30) Priorität: 28.05.2013 DE 102013209984
(43) Veröffentlichungstag der Anmeldung: 22.02.2017
(62) Teilanmeldung aus: 14170254.8
(73) Patentinhaber: Möhring, Jürgen, 39128 Magdeburg (DE)
(72) Erfinder: Möhring, Jürgen, 39128 Magdeburg (DE)
(74) Vertreter: Wehlan, Helmut

(56) Entgegenhaltungen:
- DE-A1-102006 016 106
- DE-C- 167 321
- DE-U1- 9 107 717
- DE-U1-202008 004 172
- FR-A1- 2 657 383
- GB-A- 2 450 674
- US-A- 1 171 346
- US-A- 5 813 599

## Beschreibung

Die vorliegende Patentanmeldung ist eine Teil-Anmeldung aus der am 28. Mai 2014 eingereichten europäischen Patentanmeldung mit dem amtlichen Aktenzeichen 14170254.8.

Die Erfindung besteht aus einer Vorrichtung, die - zumindest im deutschsprachigen Raum - WindStillOase genannt wird und Menschen vor der Einwirkung von Wind, Wetter und Wärme schützen soll. Der Schutz geschieht derart, dass über Messeinrichtungen die Eingangsparameter Windstärke und Windrichtung sowie die Innen- und Außentemperatur erfasst und diese in einem Steuergerät verarbeitet werden, so dass über eine durch das Steuergerät beeinflusste Antriebseinrichtung die schützende Einheit derart eingestellt wird, dass die sich innerhalb der Vorrichtung WindStillOase aufhaltenden Menschen weitestgehend vor den genannten Einwirkungen geschützt werden.

### Stand der Technik

Insbesondere in Küstenregionen stellt sich die bisherige Situation so dar, dass beispielsweise Publikum, welches sich in Cafés außerhalb geschlossener Räume aufhält, durch die Einwirkung von Winden belästigt wird. Dies umso mehr, je stärker der Wind weht. Bei starken Winden ist beispielsweise das Lesen einer Tageszeitung erheblich erschwert bzw. wird gänzlich unmöglich. Nebenher bewirkt der Wind auch eine negative Auswirkung hinsichtlich der sogenannten gefühlten Umgebungstemperatur und beeinträchtigt somit das Wohlbefinden des Publikums, was wiederum zu einer kürzeren Verweildauer desselben führt.

Aufgrund einschlägiger Gesetzgebung ist das Rauchen innerhalb geschlossener Räume mit Publikumsverkehr in verschiedenen Ländern unzulässig. Als Lösung für das rauchende Publikum werden gegenwärtig sogenannte Raucherinseln in feststehender Form verwendet. Durch den Zwang, eine Raucherinsel zu benutzen, verzichten Raucher auf das Rauchen. Dieser in Hinblick auf die Gesundheit sicherlich positive Aspekt beschneidet jedoch die freie Entscheidung des Einzelnen darüber, ob er rauchen möchte. Mithin dürfte insbesondere für den Bereich der Gastronomie ein Umsatzrückgang durch den für den rauchenden Kunden eingetretenen Attraktivitätsverlust zu verzeichnen sein. Dieser Attraktivitätsverlust resultiert aus der Tatsache, dass das Rauchen vielerorts nur noch unter freiem Himmel, dort wetterungeschützt, oder in den erwähnten fest installierten Raucherinseln oder sonstigen statischen Lösungen gestattet ist.

Bekannt sind aus Skigebieten Pavillons aus Acrylglas (Polymethylmethacrylat). Diese besitzen den Vorteil, dass sie vor Wind schützen, aber Sonnenstrahlung hindurchlassen. So wird eine angenehme Temperatur in diesen Pavillons erreicht. Allerdings sind diese Pavillons nicht ohne weiteres drehbar und haben auch keine beweglichen Wände, sondern Türen. Ein zu starkes Erwärmen des Innenbereiches durch den durch die Sonneneinstrahlung hervorgerufenen Glashauseffekt tritt regelmäßig zumindest während der Wintermonate aufgrund der tief stehenden Sonne nicht ein.

In der Offenlegungsschrift DE 10 2006 016 106 A1 wird ein Pavillon beschrieben, der eine Grundfläche mit festen Seitenwänden aufweist, über der sich ein bewegliches Dach befindet. Die Seitenwände (Segmente) weisen eine in der Größe verstellbare Öffnung auf. Eine Messeinrichtung zur Erfassung der Windrichtung und Stärke ist zwar vorhanden, aber sie befindet sich nicht auf dem Dach. Insgesamt ist die in DE 10 2006 016 106 A1 beschriebene Vorrichtung nicht als eine WindStillOase konzipiert worden.

Zum Stand der Technik gehört auch das deutsche Gebrauchsmuster DE 20 2008 004 172 U1. Darin wird eine Raucherinsel beschrieben, deren Wände so gestaltet sind, dass die Öffnung des Raums stets zur windabgewandten Seite zeigt, indem die Grundfläche der Raucherinsel drehbar gestaltet ist und die Windrichtung ermittelt wird. Die Windstärke und die Temperatur werden dagegen nicht gemessen.

Das deutsche Patent DE 101 33 989 C1 beschreibt zwar eine Erfassung der Windstärke, stellt aber keine WindStillOase im Sinne der vorliegenden Erfindung dar, weil dort zwar ein Dach, aber keine Wände beschrieben werden.

Die Druckschrift GB 2 450 674 A erwähnt eine drehbare Raucherinsel. Ein bewegliches Dach, die Messung einer Windstärke oder bewegliche Öffnungen sind darin nicht offenbart worden.

In FR 2 657 383 wird zwar eine WindStillOase beschrieben, aber auch dort ist kein bewegliches Dach zu erkennen. Lediglich die Seitenwände sind beweglich. Von einer Messung der Windrichtung, Windgeschwindigkeit oder Windstärke, verbunden mit einer Steuerung, berichtet FR 2 657 383 nichts.

In DE 167 321 wird eine Windstilloase beschrieben, auch mit drehbarer Plattform und beweglichen Seitenwänden. Auch eine Steuerung über die Windrichtung und -stärke ist möglich. Allerdings beschreibt DE 167 321 kein bewegliches Dach und keine Temperatursteuerung.

Das US-Patent US 1,171,346 offenbart eine Open-Air-Hütte. Sie stellt eine Windstilloase dar und soll bewirken, dass Menschen, die frische Luft benötigen, diese ohne Zugluft erhalten. Es wird auch eine Windfahne beschreiben. Jedoch erfolgt keine Temperaturmessung und eine Steuerung des Dachs oder der Wände über die Temperatur ist somit auch nicht möglich.

Zum Stand der Technik gehören auch die Dokumente DE 91 07 717 und US 5,813,599 vorgebracht. DE 91 07 717 enthält aber keine Angaben über eine Temperaturerfassung. In US 5,813,599 gibt es zwar Temperatursensoren und ein bewegliches Dach, aber die Windmessung spielt überhaupt keine Rolle.

Dagegen geht es in der zur prüfenden Erfindung um das Zusammenwirken von Wind und Sonneneinstrahlung, die eine Bewegung des Dachs und der Öffnung erforderlich macht.

### Aufgabe der Erfindung

Die Aufgabe der Erfindung besteht darin, die Nachteile der beschriebenen technischen Lösungen zu beseitigen.

### Lösung der Aufgabe

Die Aufgabe wurde gemäß den Merkmalen der Patentansprüche gelöst.

Die Erfindung setzt an der bisherigen Situation an und ist geeignet, selbige weitestgehend auszumerzen. Sie eröffnet dem Anwender die Möglichkeit, dem angesprochenen Publikum einen Platz im Freien anzubieten, ohne dass dieser Platz durch Wetter- und Windeinwirkung in seiner Attraktivität eingeschränkt ist. Der maßgebliche Aspekt der Erfindung ist der, dass die Erfindung aufgrund der eingesetzten Technik in der Lage ist, die sich ändernden Rahmenbedingungen der Wetterlage zu erfassen und sich entsprechend anzupassen. Somit wird erreicht, dass ein in Hinblick auf die Einwirkung durch Wetter relativ konstanter Charakter des Platzes erzielt wird.

Im Detail besteht die Erfindung aus einem Grundkörper in Form einer Plattform, die um ihren Mittelpunkt drehbar gelagert ist. Dieser Grundkörper kann sowohl in runder als auch in mehreckiger bzw. quadratischer Form ausgeführt sein. In ihm befindet sich die für die Drehbewegung der schützenden Einrichtung erforderliche Steuer- und Antriebstechnik. Auf ihm können Sitzgelegenheiten und ein Tisch angeordnet sein. Die runde Form des Grundkörpers erlaubt es, eine runde Sitzbank einzubauen und in der Mitte einen runden Tisch. In der eckigen Form ist auch die Anwendung von einzelnen Sitzmöbeln denkbar. Der Grundkörper ist an den Seitenenden durch Stehwandscheiben verglast. Dadurch können die sich im Inneren aufhaltenden Personen den freien Blick genießen, ohne durch die Einwirkung von Wind beeinträchtigt zu werden. Zweckmäßigerweise befindet sich in der Mitte ein Pfeiler, woran ein Dach befestigt ist. Dieses Schutzdach, welches aber auch auf seitlich am Grundkörper angebrachten Stützen ruhen kann, dient dem Schutz vor Regen und starker Sonneneinstrahlung und nimmt die Messeinrichtung für die Eingangsparameter Windstärke und -richtung sowie Innen- und Außentemperatur auf. Das Dach selbst kann auch höhenverstellbar gelagert sein. Die mit den Messeinrichtungen erfassten Eingangsparameter werden in einem Steuergerät verarbeitet. Nach Verarbeitung der Eingangsinformationen wirkt das Steuergerät auf die Antriebstechnik in der Form ein, dass bei Bedarf eine Korrektur der Stellung der schützenden Einrichtung erreicht wird oder aber mögliche weitere technische Abläufe angestoßen werden.

Letztendlich wird der Schutz insbesondere vor den Einwirkungen durch den Wind dadurch erreicht, dass die Öffnung, die dem Betreten oder dem Verlassen der Erfindung dient, immer so ausgerichtet ist, dass der Wind dort nicht angreifen kann.

Die für die Drehbewegung der Plattform erforderliche Geschwindigkeit ist dabei so gewählt, dass keine negative Auswirkung auf das Publikum erfolgt und diese nur unterschwellig wahrgenommen werden kann. Der Antrieb erfolgt durch die unterhalb der Bodenplattform angeordneten Antriebstechnik in Form eines elektrischen Antriebs. Dieser treibt die gesamte auf Rollen gelagerte und mit einem Drehzapfen fixierte Plattform an. Dabei wird mindestens eine Rolle als Antriebsrolle verwendet.

Um denkbare Verletzungen durch die Drehbewegung der schützenden Einrichtung zu verhindern, ist das Steuergerät mit einer Messeinrichtung ausgestattet, die in der Lage ist, Menschen, die die Erfindung betreten oder verlassen, sicher zu erkennen. Diese Messeinrichtung kann in Form einer Lichtschranke realisiert sein. Sofern während des Bewegungsvorganges Menschen die Erfindung betreten oder verlassen, wird der Bewegungsvorgang sofort unterbrochen und erst dann fortgesetzt, wenn nach einer gewissen Zeitdauer Menschen im direkten Ein- bzw. Ausgangsbereich nicht mehr erkannt wurden.

Keines der im Stand der Technik genannten Dokumente offenbart die erfindungsgemäßen Merkmale der beschriebenen WindStillOase. Eine Steuerung über die Temperatur wird nur im US-Patent US 5,813,599 beschrieben. Jedoch ist dies keine Windstilloase mit beweglichen Wänden oder einer drehbareren Plattform.

Es ist auch erfindungsgemäß möglich, zusätzlich zur Innen- und Außentemperatur, Windstärke und Windrichtung die Luftfeuchtigkeit zu messen und diese Messung in die Steuerung der WindStillOase einzubeziehen. Die Berücksichtigung dieser Daten an sich bekannt bei der Ermittlung der so genannten Windchill-Temperatur, auch gefühlte Temperatur genannt. Neu ist ihre Berücksichtigung bei der Steuerung der erfindungsgemäßen WindStillOase. Der Deutsche Wetterdienst nutzt beispielsweise für seine Berechnung der gefühlten Temperatur das "Klima-Michel-Modell" und geht dabei von einem Mann (dem "Michel") mit einer Körpergröße von 1,75 m, einem Körpergewicht von 75 kg, einer Körperoberfläche von 1,9 m² und einem Alter von etwa 35 Jahren aus. Solche Daten können auch nach Messung der Windstärke, Temperatur und Luftfeuchtigkeit für die Steuerung der WindStillOase verwendet werden.

Das Dach kann, damit der autarke Einsatz der Erfindung ermöglicht wird, zur Aufnahme von Solarzellen benutzt werden. Diese dienen der Versorgung der technischen Ausrüstung mit elektrischer Energie. Alternativ kann die technische Ausrüstung jedoch auch mit Fremdenergie versorgt werden. Zusätzlich wird die Erfindung mit einem Akkumulator ausgestattet, damit die Erfindung in der autarken Version auch bei Abwesenheit von Tageslicht funktionstüchtig bleibt.

Um den Einsatz auch in Gebieten, in denen niedrige Außentemperaturen herrschen, attraktiv zu machen, kann die Erfindung unter dem Dach mit Heizstrahlern ausgerüstet sein. Bei der Anwendung von Propangasheizstrahlern kann die Propangasflasche analog eines Heizstrahlerständers in der Mitte unter dem Tisch angeordnet sein. Bei der Verwendung eines elektrischen Heizstrahlers ist das Vorhandensein eines elektrischen Netzanschlusses in der jeweils landesspezifischen Form (z. B. 110 Volt, 220 Volt) erforderlich.

In der Zusammenfassung verbessert die Erfindung das Wohlbehagen von Publikum, welches sich insbesondere im gastronomischen Bereich im Freien aufhält, dort jedoch durch die Einwirkung von Wind, Sonne, Regen oder Kälte belästigt wird. Die bisherigen unflexiblen Lösungen in Form von aufgestellten Glaswänden zum Schutz vor Wind oder die verwendeten Heizlösungen sind bei entsprechender Wetterlage als unzureichend anzusehen. Diese Unzulänglichkeiten, die aufgrund der statischen Situation der bisherigen Lösungen hervorgerufen werden, sind durch die Erfindung beseitigt.

Durch die Erfindung wird auch in Hinsicht auf die Gestaltung von Außenbereichen ein neuer Akzent gesetzt. Für den Anwender der Erfindung bietet sich die Möglichkeit, durch diese Erfindung ein Alleinstellungsmerkmal gegenüber Mitbewerbern zu erzielen. Insbesondere für den Bereich der Gastronomie- und Hotelbranche eröffnen sich durch die Erfindung infolge des praktischen Nutzwertes wie auch durch das Design neue Gestaltungslösungen für Außenbereiche, die durch die unterschiedlichen Designvarianten, die sich anbieten, weiter individualisiert werden können. Denkbar ist abschließend die Möglichkeit, die Außenwände als Marketingflächen zu vermarkten bzw. für Eigenwerbung zu nutzen.

### Ausführungsbeispiele

Die Erfindung wird nachfolgend anhand der Figuren näher erläutert.
Figur 1 zeigt eine Darstellung einer einfachen Ausführungsform der Erfindung. Abgebildet sind eine runde, drehbare Bodenfläche und mit der Bodenfläche verbundene Wände. Das Dach ist an einem in der Mitte angeordnete Pfeiler angebracht nicht direkt mit den Wänden verbunden und ermöglicht so zusammen mit der Öffnung der Wände - einen Luftaustausch.
Figur 2 zeigt eine Darstellung ähnlich der Figur 1, aber mit einem Tisch und der Nutzung der Wände als Werbefläche, wobei aber das Dach nicht mit der Grundfläche, sondern mit den Seitenwänden verbunden und in der Höhe verschiebbar ist. Ein Mittelpfeiler ist hier nicht vorgesehen.
Figur 3 und 4 zeigen jeweils eine technische Zeichnung einer einfachen erfindungsgemäßen Ausführungsform der WindStillOase. Figur 3 zeigt einen windgeschützten Pavillon mit automatischer Ausrichtung entgegen der Windrichtung. Die Windrichtung wird permanent auf dem Dach gemessen. Die Steuerung, welche sich in Sockeln befindet, wandelt die gesammelten Daten in Befehle um, die der Motor verarbeiten kann. Dadurch ist es möglich, den Eingang des Pavillons immer genau so auszurichten, dass der Wind nicht direkt in die Öffnung bläst.

Die dafür benötigte Energie wird durch Solarzellen erzeugt, die sich auf dem Dach des Pavillons befinden. Die erzeugte Energie wird anschließend in Akkumulatoren in der Sockelkonstruktion gespeichert und bei Bedarf an den Motor und die Steuerung abgegeben.

### Beispiel 1: Nutzung am Strand im Sommer an sonnigen Tagen

Eine auf dem Dach angeordnete Messeinrichtung bestimmt die Windrichtung und - stärke und leitet diese Informationen an ein Steuergerät weiter. Die durch das Steuergerät beeinflusste Antriebseinheit dreht die WindStillOase so, dass die Stelle der Wand, an der diese geöffnet ist bzw. geöffnet werden kann, an der dem Wind abgewandten Seite liegt. Optimal wird die Lufttemperatur der WindStillOase bestimmt und mittels einer weiteren Steuerungseinheit das Dach weiter nach oben verschoben und/oder die Wand weiter geöffnet.

### Beispiel 2: Nutzung am Strand im Winter an bewölkten Tagen

Eine auf dem Dach angeordnete Messeinrichtung bestimmt die Windrichtung und - stärke und leitet diese Informationen an ein Steuergerät weiter. Die durch das Steuergerät beeinflusste Antriebseinheit dreht die WindStillOase so, dass die Stelle der Wand, an der diese geöffnet ist bzw. geöffnet werden kann, an der dem Wind abgewandten Seite liegt.

Zur Erhöhung der Innentemperatur werden vorhandene Heizkörper verwendet. Diese Heizkörper werden ebenfalls durch das Steuergerät so beeinflusst, dass diese bei Erreichen der angeforderten Temperatur in der Leistung gemindert bzw. ganz ausgeschaltet werden.

## Patentansprüche

1. WindStillOase, umfassend
a) eine Grundfläche, über der sich ein bewegliches Dach befindet,
b) feste oder verschiebbare Seitenwänden, wobei die Seitenwände eine in der Größe verstellbare Öffnung aufweisen, die auch zum Betreten oder Verlassen der WindStillOase dient
c) sich einerseits auf dem Dach eine Messeinrichtung zur Erfassung der Windrichtung und - stärke befindet, die mit einer Steuerungseinheit verbunden sind und so eine Drehung der Grundfläche bewirkt, so dass die verstellbare Öffnung an der dem Wind abgewandten Seite liegt und
d) andererseits sich im Innern ein Temperaturmessgerät befindet, dass mit einer weiteren Steuerungseinrichtung verbunden ist und das Dach angebt oder senkt und/oder die Öffnung der Seitenwände vergrößert oder verkleinert,
**dadurch gekennzeichnet, dass** sich vor und hinter der verstellbare Öffnung eine Lichtschranke befindet, die eventuelle Drehbewegungen der WindStillOase unterbricht, wenn eine Person diesen Bereich betritt.

2. WindStillOase nach Anspruch 1, **dadurch gekennzeichnet, dass** zusätzlich die Luftfeuchtigkeit ermittelt und an die Steuerungseinheiten übermittelt wird.

3. WindStillOase nach Anspruch 1 oder 2, **dadurch gekennzeichnet, dass** die Seitenwände aus transparentem Material, vorzugsweise aus gebogenem Sicherheitsglas, wahlweise auch aus Acrylglas, bestehen.

4. WindStillOase nach einem der Ansprüche 1 bis 3, **dadurch gekennzeichnet, dass** sich auf dem Dach Solaranlagen befinden, welche die notwendige Stromversorgung der WindStillOase und ihrer Steuerungs- und Antriebstechnik gewährleisten und/oder dass die WindStillOase Elektroanschlüsse oder Akkumulatoren enthält.

5. WindStillOase nach einem der Ansprüche 1 bis 4, **dadurch gekennzeichnet, dass** das Dach auf einem in der Mitte angebrachten Pfeiler befestigt oder wahlweise oder zusätzlich mit seitlich am Grundkörper angebrachten Pfeilern verbunden und in der Höhe verstellbar ist.

6. WindStillOase nach einem der Ansprüche 1 bis 5, **dadurch gekennzeichnet, dass** sie Sitzgelegenheiten und Tische enthält.

7. WindStillOase nach einem der Ansprüche 1 bis 6, **dadurch gekennzeichnet, dass** im Innern zusätzlich Heizkörper angeordnet sind.

8. WindStillOase nach einem der Ansprüche 1 bis 7, **dadurch gekennzeichnet, dass** die Grundfläche rund ist und über die Steuer- / Antriebseinrichtung steuerbar sind.

9. Verwendung der WindStillOase nach einem der Anspruche 1 bis 8 als Aussichtspunkt, Strandbad, Gastronomieeinrichtung oder Ruheraum.

## Claims

1. Oasis with no wind, comprising
a) a basic area covered by a mobile roof,
b) firm or movable side walls, the sidewalls having an opening adjustable in size which serves also for entering or leaving the oasis with no wind
c) on the one hand, a measuring device on the roof to record the wind direction and wind strength which is connected to a control unit thus causing a turn of the basic area so that the adjustable opening is on the side facing away from the wind, and
d) on the other, a temperature measuring device in the interior which is connected to another control unit and lifts or lowers the roof and/or increases or reduces the opening of the side walls,
**characterised in that** a light barrier is located before and behind the adjustable opening which interrupts any rotary motions of the oasis with no wind when an individual enters this area.

2. Oasis with no wind according to claim 1, **characterised in that** in addition air humidity is determined and transmitted to the control units.

3. Oasis with no wind according to claim 1 or 2, **characterised in that** the side walls are made of transparent material, preferably of curved safety glass, optionally also of acrylic glass.

4. Oasis with no wind according to any one of claims 1 to 3, **characterised in that** the roof is equipped with solar facilities which guarantee the necessary power supply of the oasis with no wind and its control and drive technology and/or that the oasis with no wind comprises electrical connections or accumulators.

5. Oasis with no wind according to any one of claims 1 to 4, **characterised in that** the roof is attached on a pillar installed in the centre or optionally or additionally is connected to pillars attached at the side of the basic body and is adjustable in height.

6. Oasis with no wind according to any one of claims 1 to 5, **characterised in that** it comprises seats and tables.

7. Oasis with no wind according to any one of claims 1 to 6, **characterised in that** heaters are additionally located inside.

8. Oasis with no wind according to any one of claims 1 to 7, **characterised in that** the basic area is circular and can be controlled via the control / drive device.

9. Use of the oasis with no wind according to any one of claims 1 to 8 as a viewpoint, bathing beach, catering area or relaxation room.

## Revendications

1. Oasis, comportant
a) une surface de base au dessus de laquelle se trouve un toit,
b) des parois latérales fixes ou coulissantes, les parois latérales comprenant une ouverture en taille réglable destinée aussi pour l'entrée et la sortie de l'oasis
c) d'une part un dispositif de mesure sur le toit pour mesurer la direction et la force du vent qui est lié à une unité de commande entraînant ainsi une rotation de la surface de base de sorte que l'ouverture réglable se trouve sur le côté opposé au vent et
d) d'autre part un dispositif de mesure de température à l'intérieur qui est lié à une autre unité de commande et lève ou abaisse le toit et/ou élargit ou réduit l'ouverture des parois latérales,
**caractérisé en ce qu'**une barrière photoélectrique se trouve devant et derrière l'ouverture réglable qui interrompt des éventuels mouvements de rotation de l'oasis lorsqu'une personne entre dans ladite zone.

2. Oasis selon la revendication 1, **caractérisé en ce qu'**en plus l'humidité de l'air est déterminée et transmise aux unités de commande.

3. Oasis selon la revendication 1 ou 2, **caractérisé en ce que** les parois latérales sont réalisées d'un matériau transparent, de préférence du verre trempé courbé, facultativement aussi du verre acrylique.

4. Oasis selon l'une quelconque des revendications 1 à 3, **caractérisé en ce que** des installations solaires se trouvent sur le toit qui garantissent l'alimentation électrique nécessaire de l'oasis et de son système de commande et de l'entraînement et/ou que l'oasis comprend des raccordements électriques ou des batteries.

5. Oasis selon l'une quelconque des revendications 1 à 4, **caractérisé en ce que** le toit est fixé sur un pilier placé au milieu ou facultativement ou en plus est lié à des piliers placés latéralement sur le corps de base et est réglable en hauteur.

6. Oasis selon l'une quelconque des revendications 1 à 5, **caractérisé en ce qu'**elle comprend des sièges et des tables.

7. Oasis selon l'une quelconque des revendications 1 à 6, **caractérisé en ce que** des éléments chauffants sont disposés en plus à l'intérieur.

8. Oasis selon l'une quelconque des revendications 1 à 7, **caractérisé en ce que** la surface de base est ronde et peut être commandé par l'unité de commande/d'entraînement.

9. Utilisation de l'oasis selon l'une quelconque des revendications 1 à 8 en tant que point de vue, plage, établissement gastronomique ou espace de repos.
